# FASCICULE DE BREVET EUROPEEN

(11) **EP 2 516 029 B1**
(45) Date de publication et mention de la délivrance du brevet: **06.08.2014**
(21) Numéro de dépôt: 10809311.3
(22) Date de dépôt: 23.12.2010
(51) Int. Cl.: A42B 1/00, A63H 3/02, A63H 33/00, A42B 1/20

(54) **COUVRE-CHEF TRANSFORMABLE**
VERWANDELBARE KOPFBEDECKUNG
TRANSFORMABLE HEADDRESS

(30) Priorité: 24.12.2009 FR 0906343
(43) Date de publication de la demande: 31.10.2012
(73) Titulaire: Plushball, 03200 Vichy (FR)
(72) Inventeur: RINCK, Lionel, F-03200 Vichy (FR)
(74) Mandataire: Myon, Gérard Jean-Pierre
(86) Numéro de dépôt international: PCT/FR2010/052897
(87) Numéro de publication internationale: WO 2011/077060

(56) Documents cités:
- WO-A1-00/06276
- WO-A1-2008/016315
- US-A- 1 407 165
- US-A- 4 614 505
- US-A- 5 328 399

## Description

L'invention a trait à un couvre-chef transformable.

Par couvre-chef, on désigne ici un accessoire vestimentaire adapté pour couvrir la tête d'une personne, que ce soit un adulte ou un enfant. Ce couvre-chef peut être un chapeau, une casquette, un casque, un béret ou un bonnet.

On connaît par US-A-5 328 399 un couvre-chef en tissu, souple, transformable par retournement en un autre objet. Ce couvre-chef, configuré en un casque ou une casquette une fois retourné, forme un article de sport, tel qu'un ballon, ou une reproduction d'une voiture. Les parois constitutives de ce couvre-chef sont rembourrées de sorte que, lorsqu'on les retourne, elles maintiennent en forme l'article de sport ou la reproduction de voiture. Ce couvre-chef est pourvu d'un organe de fermeture de type fermeture à glissières. Un tel couvre-chef ne peut être transformé qu'en un seul autre objet.

On connaît par WO 00/06276 un couvre-chef comprenant une figurine et transformable en plusieurs objets par retournements successifs. Dans la configuration couvre-chef, la figurine est au moins partiellement masquée par la tête de l'utilisateur.

C'est à ces inconvénients qu'entend remédier l'invention en proposant un couvre-chef comprenant une figurine transformable en différents objets par retournements successifs, sans pour autant que le couvre-chef masque la figurine.

A cet effet, l'invention a pour objet un couvre-chef transformable en au moins un autre objet, ce couvre-chef comprenant une figurine pourvue d'une base creuse délimitant, dans au moins une première configuration, un objet équipé d'un volume de réception d'un élément, la base creuse, formant par retournement partiel, dans une deuxième configuration un deuxième objet pourvu d'un autre volume de réception. , formant, par retournement total dans une troisième configuration, un troisième objet. Ce couvre-chef est caractérisé en ce que dans la première configuration, le volume de réception est adapté pour couvrir la tête d'un utilisateur, une face interne de la base de la figurine couvrant la tête de l'utilisateur de manière que la figurine soit entièrement visible.

Ainsi, avec une figurine creuse constitutive du couvre-chef on peut réaliser plusieurs objets.

Selon des aspects avantageux mais non obligatoires de l'invention, le couvre-chef peut incorporer une ou plusieurs des caractéristiques suivantes :
- Le couvre-chef est équipé d'un organe de fermeture des volumes de réception de la base.
- Dans une autre configuration du couvre-chef, le volume de réception de la base creuse est fermé par l'organe de fermeture, le couvre-chef formant un quatrième objet.
- Le couvre-chef est équipé d'un organe formant un organe de maintien en position du couvre-chef dans au moins une configuration et un organe de préhension dans au moins une autre configuration.
- Le couvre-chef comprend un moyen d'émission d'une musique ou d'un message audio.
- Le couvre-chef comprend un dispositif d'éclairage.
- Le matériau constitutif de la base et les dimensions de celle-ci sont adaptés pour que, dans une configuration donnée, on obtienne un objet d'une densité supérieure à la densité du couvre-chef lorsque celui-ci est dans les autres configurations.

L'invention sera mieux comprise et d'autres avantages de celle-ci apparaîtront plus clairement à la lecture de la description qui va suivre d'un mode de réalisation d'un couvre-chef transformable, conforme à l'invention, donnée uniquement à titre d'exemple et faite en se référant aux dessins annexés dans lesquels :
- la figure 1 est une représentation de face d'un couvre-chef en une première configuration, en position sur une tête de mannequin,
- la figure 2 est une vue, de côté, à la même échelle, du couvre-chef de la figure 1,
- la figure 3 est une vue de face du couvre-chef, sa base creuse étant fermée et le couvre-chef étant dans une seconde configuration où il forme un second objet,
- la figure 4 est une vue du dessous du couvre-chef, à une autre échelle, la base étant ouverte, dans une autre configuration où le couvre chef forme un autre objet,
- la figure 5 est une vue de face du couvre-chef, dans une troisième configuration où il forme un troisième objet, la base étant partiellement retournée, et
- la figure 6 est une vue de côté, à plus grande échelle, du couvre-chef, la base étant complètement retournée dans une quatrième configuration où le couvre-chef forme un quatrième objet.

La figure 1 représente un couvre-chef 1 comprenant une figurine 2, en l'espèce cette figurine représente un père Noël. En variante, il peut s'agir d'un personnage, d'un animal ou d'un objet, d'une représentation graphique.

La figurine 2 est réalisée en tissu, en cuir ou en toute autre matière textile souple. Cette matière est renforcée par un matériau de remplissage, de type mousse ou laine synthétique. Ce matériau de renfort assure la structure du couvre-chef 1 et lui donne son aspect extérieur. Pour cela, le couvre-chef 1 est réalisé à partir de panneaux de textile, plus ou moins rembourrés selon la position qu'ils occupent, et qui sont cousus ensemble pour former la figurine 2. Des renforts sur les panneaux et/ou sur certaines coutures sont prévus afin d'autoriser, sans risque de détérioration, des manipulations répétées du couvre-chef 1.

La face externe 3 de la figurine 2 est avantageusement réalisée en un tissu de type peluche, au toucher doux. En variante la face externe 3, ou une partie de cette face externe 3, est réalisée en une autre matière textile, par exemple en un tissu réfléchissant et/ou imperméable.

La base 4 de la figurine 2, c'est-à-dire dans l'exemple la partie inférieure du corps de celle-ci en regardant la figure 1, est creux et définit un volume V de réception d'un élément. Cet élément est, dans une première configuration illustrée aux figures 1 et 2, la tête 5 d'un utilisateur. En d'autres termes, on forme un chapeau comme premier objet. Dans ce cas, le volume V de réception est adapté pour couvrir efficacement la tête 5 d'un utilisateur. Les dimensions de la figurine 2 sont telles qu'elles couvrent non seulement la tête 5 de l'utilisateur mais également une partie des oreilles. Dans un mode de réalisation non illustré, la figurine 2 comporte une partie pouvant former une visière dans cette première configuration.

Dans une seconde configuration, l'élément reçu dans le volume V est un article de décoration ou vestimentaire, par exemple un pyjama. On forme alors un sac 11 comme second objet.

Dans cette configuration, le sac 11 ainsi formé est utilisable ouvert ou fermé. Pour cela, la base 4 est pourvue d'un organe de fermeture 6 du volume V de réception. Dans l'exemple, il s'agit d'une fermeture à glissières. En variante, il s'agit d'une fermeture auto-agrippante, d'un système à pression ou de boutons.

La face interne 7 de la base 4 est avantageusement réalisée dans un matériau similaire à celui de la face externe 3 de la figurine 2, de sorte que lors d'un retournement de la base 4 l'on retrouve le même aspect et/ou les mêmes couleurs que celles de la face externe 3. En variante, les matériaux et/ou les couleurs sont différents.

Avantageusement, comme illustré aux figures 1 et 2, deux lanières 8 forment deux organes de maintien en position de la figurine 2 en configuration « chapeau », en position sur la tête 5 d'un utilisateur. Ces lanières 8 sont reliées entre elles par un dispositif connu en soi, par exemple des bandes auto-agrippantes, un bouton ou simplement nouées. En variante non illustrée, les organes de maintien permettant d'attacher le couvre-chef sur la tête de l'utilisateur sont formés directement par des éléments de la figurine 2, par exemple les jambes et non par des lanières.

Lorsque que le couvre chef est dans la seconde configuration, c'est-à-dire en forme de sac 11, telle qu'illustrée à la figure 4, les lanières 8 forment, une fois reliées entre elles, un organe de préhension.

Les panneaux constitutifs de la figurine 2 sont adaptés pour que, lorsque le volume V de réception est fermé par l'organe de fermeture 6, la base 4 de la figurine 2 forme une assise permettant le maintien en au moins une position, par exemple assise, de la figurine 2 tel qu'illustré à la figure 3. Dans cette configuration, lorsque les lanières 8 sont fixées sur la face interne 7 de la base 4, elles sont dissimulées dans le volume V fermé. En variante non illustrée, la position est différente. Le couvre-chef 1 est ainsi dans une troisième configuration où, lorsque la base 4 est fermée, le couvre-chef forme un jouet, par exemple une poupée 9 ou un objet de décoration.

Lorsque l'on retourne partiellement la base 2 après avoir ouvert celle-ci de sorte que sa face interne 7 soit orientée vers l'extérieur, on définit un autre volume V1 de réception dont les dimensions sont adaptées pour recevoir le reste de la figurine 2, en l'espèce les bras, le corps, les jambes et la tête de la figurine 2 comme illustré à la figure 5. Le volume V1 est inférieur au volume V.

L'organe de fermeture 6 est avantageusement manoeuvrable à partir des deux faces externe 3 et interne 7 de la base 4. On obtient ainsi une autre configuration du couvre-chef 1, représenté à la figure 5, où il forme un quatrième objet dans lequel une partie de la figurine 2 reste visible, par exemple la tête et le haut du corps, le reste étant inséré dans le volume V1 de la base 4 ainsi partiellement retournée. Le quatrième objet ainsi défini est de type couffin ou landau 10 accueillant une partie de la figurine 1. Il s'agit donc d'un jouet utilisable par un enfant. Dans cette configuration, en reliant ensemble les lanières 8, on forme un organe de préhension similaire à celui illustré à la figure 4.

Lorsque, comme illustré à la figure 6, on poursuit le mouvement de retournement vers l'extérieur de la face interne 7 de la base 4 on insère complètement la figurine 2 et les lanières 8 dans le volume V1, lorsque celles-ci sont fixées sur la face externe 7 défini par la base 4 retournée. On obtient, après avoir fermé l'organe de fermeture 6, une cinquième configuration formant un cinquième objet 12. Les dimensions et la forme de la base 4 ainsi complètement retournées sont telles que le volume V1 est totalement occupé par la figurine 2 et les lanières 8. Ainsi on obtient un cinquième objet 12 suffisamment dense et rigide pour former un article de sport tel qu'un ballon. En l'espèce, le ballon 12 représenté à la figure 6 est ovale, tel qu'un ballon de rugby ou de football américain. En variante non illustrée, il peut être sphérique, tel un ballon de basket, de volley, de handball ou de football ou une balle de baseball.

Dans le cas de la réalisation d'un ballon sphérique, par exemple un ballon de football, l'ensemble de la figurine 2 est réalisé à partir de panneaux identiques, en forme de pentagone, dans lequel on a glissé une quantité plus ou moins importante de matériau de renfort afin que l'on obtienne les différents objets tels qu'illustrés.

Avantageusement, dans un mode de réalisation non décrit, la figurine comprend un organe d'émission, soit d'un message vocal soit de musique, par exemple une petite boîte insérée dans la figurine.

La figurine peut être également pourvue d'un organe d'éclairage, par exemple une LED fixée sur la figurine. Cet organe d'éclairage peut être associé à l'organe d'émission d'un message vocal ou de musique.

Dans un autre mode de réalisation non illustré, la figurine comprend une tête, par exemple en silicone, représentant une personne ou un personnage connu.

## Revendications

1. Couvre-chef (1) transformable en au moins un autre objet, le couvre-chef comprenant une figurine (2) pourvue d'une base (4) creuse délimitant, dans au moins une première configuration, un objet (1 ; 11) équipé d'un volume (V) de réception d'un élément (5), la base (4) creuse formant, par retournement partiel, dans une deuxième configuration, un deuxième objet (10) pourvu d'un autre volume (V1) de réception, la base (4) creuse formant, par retournement total dans une troisième configuration, un troisième objet (12), **caractérisé en ce que** dans la première configuration, le volume de réception (V) est adapté pour couvrir la tête (5) d'un utilisateur, une face interne (7) de la base (4) de la figurine (2) couvrant la tête (5) de l'utilisateur de manière que la figurine (2) soit entièrement visible.

2. Couvre-chef selon la revendication 1, **caractérisé en ce qu'**il est équipé d'un organe de fermeture (6) des volumes (V, V1) de réception de la base (4).

3. Couvre-chef selon la revendication 2, **caractérisé en ce que** dans une autre configuration du couvre-chef, le volume de réception (V) de la base creuse (4) est fermé par l'organe de fermeture (6), le couvre-chef formant un quatrième objet.

4. Couvre-chef selon l'une des revendications précédentes, **caractérisé en ce qu'**il est équipé d'un organe (8) formant un organe de maintien en position du couvre-chef dans une configuration donnée (1) et un organe de préhension dans au moins une autre configuration (10, 11).

5. Couvre-chef selon l'une des revendications précédentes, **caractérisé en ce qu'**il comprend un moyen d'émission d'une musique ou d'un message audio.

6. Couvre-chef selon l'une des revendications précédentes, **caractérisé en ce qu'**il comprend un dispositif d'éclairage.

7. Couvre-chef selon l'une des revendications précédentes, **caractérisé en ce que** le matériau constitutif de la base et les dimensions de celle-ci sont adaptés pour que, dans une configuration donnée, on obtienne un objet (12) d'une densité supérieure à la densité du couvre-chef lorsque celui-ci est dans les autres configurations.

## Patentansprüche

1. Kopfbedeckung (1), die in mindestens einen anderen Gegenstand umformbar ist, wobei die Kopfbedeckung Folgendes umfasst: eine Figur (2), die mit einer hohlen Basis (4) versehen ist und, in mindestens einer ersten Ausgestaltung, einen Gegenstand (1; 11) begrenzt, der mit einem Volumen (V) zur Aufnahme eines Elements (5) versehen ist, wobei die hohle Basis (4), durch teilweises Umwenden, in einer zweiten Ausgestaltung, einen zweiten Gegenstand (10) bildet, der mit einem anderen Aufnahmevolumen (V1) versehen ist, wobei die hohle Basis (4), durch vollständiges Umwenden, in einer dritten Ausgestaltung, einen dritten Gegenstand (12) bildet, **dadurch gekennzeichnet, dass** in der ersten Ausgestaltung, das Aufnahmevolumen (V) angepasst ist, um den Kopf (5) eines Benutzers zu bedecken, wobei eine Innenseite (7) der Basis (4) der Figur (2) den Kopf (5) des Benutzers derart bedeckt, dass die Figur (2) vollständig zu sehen ist.

2. Kopfbedeckung nach Anspruch 1, **dadurch gekennzeichnet, dass** sie mit einem Organ zum Verschließen (6) der Volumina (V, V1) zur Aufnahme der Basis (4) versehen ist.

3. Kopfbedeckung nach Anspruch 2, **dadurch gekennzeichnet, dass** in einer anderen Ausgestaltung der Kopfbedeckung, das Volumen (V) zur Aufnahme der hohlen Basis (4) durch das Verschlussorgan (6) verschlossen ist, wobei die Kopfbedeckung einen vierten Gegenstand bildet.

4. Kopfbedeckung nach einem der vorhergehenden Ansprüche, **dadurch gekennzeichnet, dass** sie mit einem Organ (8) versehen ist, das ein Organ zum Halten der Kopfbedeckung in Position in einer bestimmten Ausgestaltung (1) und ein Organ zum Ergreifen in mindestens einer anderen Ausgestaltung (10, 11) bildet.

5. Kopfbedeckung nach einem der vorhergehenden Ansprüche, **dadurch gekennzeichnet, dass** sie ein Mittel zum Ausgeben einer Musik oder einer Audionachricht umfasst.

6. Kopfbedeckung nach einem der vorhergehenden Ansprüche, **dadurch gekennzeichnet, dass** sie eine Beleuchtungsvorrichtung umfasst.

7. Kopfbedeckung nach einem der vorhergehenden Ansprüche, **dadurch gekennzeichnet, dass** das Material, aus dem die Basis besteht, und deren Abmessungen angepasst sind, damit, in einer bestimmten Ausgestaltung, ein Gegenstand (12) mit einer Dichte erhalten wird, die größer als die Dichte der Kopfbedeckung ist, wenn diese in den anderen Ausgestaltungen ist.

## Claims

1. Headgear (1) that can be converted into at least one other object, the headgear comprising a figurine (2) provided with a hollow base (4) which, in at least a first configuration, defines an object (1; 11) including a volume (V) for receiving an element (5), the hollow base (4) being turnable partially inside out in a second configuration to form a second object (10) including another reception volume (V1), the hollow base (4) being turnable fully inside out in a third configuration to form a third object (12), **characterized in that** in the first configuration, the reception volume (V) is adapted to cover the head (5) of a user, an inner surface (7) of the figurine (2) covering the head (5) of the user so that the figurine (2) is entirely visible.

2. The headgear according to claim 1, **characterized in that** it is equipped with a member (6) for closing the receiving volumes (V, V1) of the base (4).

3. A headgear according to claim 2, **characterized in that** in another configuration of the headgear, the reception volume (V) of the hollow base (4) is closed by the closing member (6), the headgear forming a fourth object.

4. The headgear according to one of the preceding claims, **characterized in that** it is equipped with a member (8) forming a member for keeping the headgear in position in a given configuration (1) and a gripping member in at least one other configuration (10, 11).

5. The headgear according to one of the preceding claims, **characterized in that** it comprises means for emitting music or an audio message.

6. The headgear according to one of the preceding claims, **characterized in that** it comprises a lighting device.

7. The headgear according to one of the preceding claims, **characterized in that** the material making up the base and the dimensions thereof are adapted so that, in a given configuration, an object (12) is obtained with a density greater than the density of the headgear when the latter is in the other configurations.
